# FASCICULE DE BREVET EUROPEEN

(11) **EP 2 214 066 B1**
(45) Date de publication et mention de la délivrance du brevet: **02.11.2011**
(21) Numéro de dépôt: 09151965.2
(22) Date de dépôt: 03.02.2009
(51) Int. Cl.: G04B 27/02, G04B 19/25

(54) **Dispositif de correction pour pièce d'horlogerie munie de deux organes d'indication de temps**
Korrekturvorrichtung für Uhrwerk, das mit zwei Zeitanzeigeorganen ausgestattet ist
Correction device for timepiece equipped with two elements for indicating the time

(43) Date de publication de la demande: 04.08.2010
(73) Titulaire: Blancpain S.A., 1348 Le Brassus (CH)
(72) Inventeur: Rochat, Marco, 1348, Le Brassus (CH)
(74) Mandataire: Ravenel, Thierry Gérard Louis

(56) Documents cités:
- CH-A- 511
- CH-A- 28 807
- CH-D- 185 971
- FR-A- 2 157 863

## Description

La présente invention se rapporte au domaine de l'horlogerie. Elle concerne plus précisément un dispositif de correction pour pièce d'horlogerie, du type comportant une tige de remontoir, un train de renvoi et un mobile correcteur monté baladeur entre une première et une deuxième position de correction.

De tels dispositifs de correction sont connus de l'homme de métier. Ils sont destinés à corriger deux organes d'indication de temps pour une même position de la tige de remontoir, chacun desdits organes étant corrigé dans un sens de rotation uniquement. A cet effet, le mobile correcteur est monté sur une bascule, ou sur un axe mobile le long d'une rainure en arc de cercle. La rotation de la tige de remontoir dans un premier sens, entraîne le train de renvoi, qui entraîne lui-même le mouvement de pivotement de la bascule ou le déplacement de l'axe dans sa rainure, jusqu'à une première position de correction. Le mobile correcteur est alors en liaison cinématique, directement, ou indirectement, par l'intermédiaire d'un renvoi, avec un premier organe d'indication de temps. La rotation de la tige de remontoir dans le sens inverse produit le mouvement inverse jusqu'à la deuxième position de correction, dans laquelle le mobile correcteur est en lien cinématique avec le deuxième organe d'indication de temps. Le dispositif de correction ainsi décrit est utilisé, par exemple, pour corriger un quantième, dans un sens de rotation, et un jour de la semaine, dans l'autre sens. Il peut également servir à corriger un quantième et une heure de sonnerie, ou un quantième et une heure locale. Quelles que soient les indications de temps ainsi corrigées, chacune n'est corrigée que dans un sens de rotation, ce qui peut rendre l'opération de correction longue et fastidieuse.

On connait également du document CH 511 un dispositif de correction conforme au préambule de la revendication 1 du brevet.

L'objet de l'invention est défini par la partie caractérisante de la revendication 1 du brevet.

Grâce au bras sélecteur destiné à entraîner le mobile correcteur d'une première position de correction à une deuxième position de correction, lequel est actionné indépendamment de la tige de remontoir, le sens de rotation de la tige de remontoir n'a pas d'effet sur le positionnement du mobile correcteur. Il en résulte que chaque organe d'indication de temps peut être corrigé par le mobile correcteur dans les deux sens de rotation. Le dispositif de correction gagne ainsi en souplesse et en efficacité.

D'autre caractéristiques et avantages de la présente invention ressortiront plus clairement de la description détaillée qui suit d'un exemple de réalisation d'un dispositif de correction selon l'invention, cet exemple étant donné à titre purement illustratif et non limitatif seulement, en liaison avec le dessin annexé sur lequel :
- les figures 1 et 2 sont des vues de dessus d'un premier exemple de réalisation d'un dispositif de correction, respectivement dans une première et une deuxième position de correction A et B,
- la figure 3 illustre une vue de dessus d'un deuxième exemple de réalisation d'un dispositif de correction, dans une première position de correction A,
- les figures 4 et 5 sont des vues, respectivement, d'un premier et d'un deuxième mode de réalisation du dispositif de correction selon l'invention, dans une première position de correction A,
- la figure 6 illustre une vue de dessus d'une pièce d'horlogerie munie du dispositif de correction selon l'un des premier et deuxième modes de réalisation,
- la figure 7 représente, en vue de dessus, un troisième mode de réalisation du dispositif de correction selon l'invention dans une position intermédiaire C, et
- la figure 8 illustre une pièce d'horlogerie munie dudit troisième mode de réalisation du dispositif de correction.

Le dispositif de correction pour pièce d'horlogerie représenté en figure 1, et référencé dans son ensemble 1, comporte classiquement une tige de remontoir 2, mobile entre une position de remontage, et une position de correction. En variante, la tige de remontoir 2 est mobile entre une position de remontage et deux positions de correction. L'un et l'autre de ces agencements sont connus de l'homme de métier et ne seront pas décrits plus en détail.

Un pignon de correction 3 est monté sur la tige 2. Lorsque la tige de remontoir 2 est en position de correction, le pignon 3 est en prise avec un train de renvoi 4, formé, dans le cas présent, de trois renvois 5, 6 et 7 monté libres en rotation. On notera que le train de renvoi 4 peut comporter indifféremment plus ou moins de trois renvois, sans que le fonctionnement du dispositif de correction 1 n'en soit affecté. Le renvoi 7 est monté sur un axe de rotation 8, lequel est confondu avec l'axe de pivotement d'une bascule de correction 9. Celle-ci est montée pivotante entre deux positions de correction référencées respectivement A et B. Un mobile correcteur 10 est monté sur la bascule 9. Il est formé d'une roue correctrice 11 et d'un doigt correcteur 12, assemblés solidaires en rotation sur un axe commun 13, monté sur la bascule 9. Le mobile correcteur 10 est entraîné en rotation par le renvoi 7, en prise avec la roue correctrice 11.

Dans la position de correction A représentée en figure 1, le mobile correcteur 10 est en lien cinématique avec un premier organe d'indication de temps, à savoir un anneau de quantième 14. A cet effet, le doigt correcteur 12 est en prise avec une denture 15 dudit anneau 14, ce qui permet la correction rapide de l'indication de date, comme il est bien connu de l'homme de métier.

Dans la position de correction B illustrée en figure 2, le mobile correcteur 10 est en lien cinématique avec un deuxième organe d'indication de temps, à savoir une paire d'aiguille 16 représentée en figure 6. A cet effet, la roue correctrice 11 est en prise avec un train de renvoi 17, lequel entraîne une chaussée 18, par l'intermédiaire de la roue 17b (grande roue avec le ressort au centre), solidaire en rotation avec une aiguille des minutes. La chaussée 18 entraîne, par l'intermédiaire d'un mobile de minuterie 19, une roue des heures 20, elle-même solidaire en rotation avec une aiguille des heures. Un tel assemblage est bien connu de l'homme de métier et permet la correction de l'indication de l'heure.

Le dispositif de correction 1 représenté en figures 1 et 2, comporte encore un mécanisme de sélection de la position de correction, comprenant un bras sélecteur 21, monté pivotant autour d'un axe 22. Ledit bras sélecteur 21 comporte une première extrémité 21 a solidaire en déplacement avec le mobile correcteur 10. A cet effet, l'extrémité 21 a comporte un orifice oblong 23 dans lequel est engagé l'axe 13. Le bras sélecteur 21 comporte encore une deuxième extrémité 21 b formée d'un bec 24. Celui-ci vient en appui, sous l'action d'un ressort à lame 25, sur un organe de positionnement angulaire 26 comportant deux types de secteurs d'appui 26a et 26b, correspondant respectivement aux positions de correction A et B. L'organe de positionnement angulaire 26 est monté pivotant de manière à présenter au bras sélecteur 21, alternativement un secteur d'appui ou l'autre. Dans le mode de réalisation présenté en figures 1 et 2, l'organe de positionnement angulaire 26 est formé d'une roue à colonnes, les secteurs d'appui 26a et 26b étant définis respectivement par le fond des espaces inter-colonnes et les colonnes. En variante, l'organe de positionnement angulaire 26 est formé d'une navette. Pour plus de précision, la position de correction A peut être définie par une goupille d'arrêt 45 montée à hauteur de l'extrémité 21 a du bras sélecteur 21. La roue à colonne 26 est actionnée par un bouton poussoir 27 muni d'un bec 28. Le bouton poussoir 27 est disposé sensiblement au dessus de la tige de remontoir 2.

Le fonctionnement du dispositif de correction 1 ainsi présenté, est le suivant. Lorsque la tige de remontoir 2 est en position de correction, le pignon de correction 3 est positionné pour entraîner le mobile correcteur 10 en rotation, par l'intermédiaire du train de renvoi 4. L'utilisateur sélectionne l'organe d'indication de temps à corriger, à l'aide du bouton poussoir 27. Une première pression sur ledit bouton poussoir 27 permet d'entraîner en rotation d'un pas la roue à colonne 26, par le biais du bec 28. Sous l'action du ressort à lame 25, le bras sélecteur 21 bascule jusqu'à ce que le bec 24 vienne en appui au fond d'un espace inter-colonne 26a, ou, en variante, jusqu'à ce que son extrémité 21 a vienne en appui sur la goupille 45, ainsi que représenté en figure 1. Ce faisant, le bras sélecteur 21 entraîne le mobile correcteur 10 monté sur la bascule 9 par l'intermédiaire de son extrémité 21 a. En fin de mouvement, il positionne et maintient le mobile correcteur 10 en prise avec la denture 15 de l'anneau de quantième 14. Le dispositif de correction 1 est ainsi en position A. Si l'utilisateur actionne la tige de remontoir 2 dans un premier sens de rotation, l'anneau de quantième 14 tourne dans un premier sens de rotation, s'il l'actionne dans l'autre, l'anneau 14 tourne dans l'autre. Une deuxième pression sur le bouton poussoir 27, entraîne à nouveau la roue à colonne 26 en rotation d'un pas. Le bec 24 vient maintenant en appui sur une colonne 26b, tel que représenté en figure 2, et le bras sélecteur 21 bascule à l'encontre de l'action du ressort à lame 25, entraînant le mobile 10 dans son mouvement. Le bras sélecteur 21 positionne et maintient, cette fois, le mobile correcteur 10 en prise avec le train de renvoi 17. Le dispositif de correction 1 est en position B. L'indication d'heure et de minute peut être corrigée dans un sens de rotation ou l'autre, au gré de l'utilisateur. On notera ici que l'indication de la date peut être également corrigée, de façon classique, en position B, par l'intermédiaire de la correction de l'heure. Une troisième pression sur le bouton poussoir 27 permet de revenir à la situation de la figure 1, et des pressions successives ont pour effet de faire passer alternativement le dispositif de correction 1 d'une position à l'autre.

On se réfère maintenant à la figure 3, qui représente un deuxième exemple de réalisation d'un dispositif de correction 1. Cet exemple de réalisation se distingue de celui décrit en référence aux figures 1 et 2, en ce que la première extrémité 21 a du bras sélecteur 21 n'est pas solidaire en déplacement avec le mobile correcteur 10, mais agencée pour venir en appui sur le mobile correcteur 10 ou sur la bascule 9. En outre, le mécanisme de sélection de la position de correction comporte encore un ressort à lame 29 agencé pour ramener le mobile correcteur 10, de la position de correction B à la position de correction A. Dans cette configuration, le ressort à lame 25 peut être supprimé, le bras sélecteur 21 étant maintenu en appui sur l'organe de positionnement 26 ou sur la goupille d'arrêt 45, indirectement, par l'action du ressort à lame 29.
Le fonctionnement du dispositif de correction 1 présenté en figure 3 est similaire, sur le principe, au fonctionnement du dispositif présenté en figures 1 et 2. Il s'en distingue, toutefois, en ce que le bras sélecteur 21 n'entraîne pas le mobile correcteur 10 au passage de la position B à la position A, car son extrémité 21 a n'est pas solidaire en déplacement avec ce dernier. C'est l'action du ressort à lame 29 qui permet au mobile correcteur 10 de passer en position de correction A lorsque le bec 24 du bras sélecteur 21 vient en appui au fond d'un espace inter-colonne 26a.

Un premier mode de réalisation du dispositif de correction 1 selon l'invention est représenté en figure 4. Ce mode de réalisation se distingue de l'exemple décrit en référence à la figure 3, en ce que le mécanisme de sélection de la position de correction comporte, encore un bras indicateur 30, monté pivotant autour d'un axe 31. Ledit bras indicateur 30 comporte une première extrémité 30a solidaire en déplacement avec le mobile correcteur 10. A cet effet, l'extrémité 30a comporte un orifice oblong 32 dans lequel est engagé l'axe 13 du mobile correcteur 10. Une aiguille indicatrice du mode de correction 33 est montée solidaire en rotation du bras indicateur 30, sur l'axe 31. Un ressort à lame 34 vient en appui sur le bras indicateur 30, de manière à ramener le mobile 10 de la position B à la position A, par l'intermédiaire de l'extrémité 30a. Dans cette configuration, les ressorts à lame 25 et 29 sont superflus, car le bras sélecteur 21 est, cette fois, maintenu en appui sur l'organe de positionnement 26 indirectement, par l'action du ressort à lame 34.

En figure 5, on a représenté un deuxième mode de réalisation du dispositif de correction 1 selon l'invention se distinguant du précédent en ce que l'aiguille indicatrice 33 est montée solidaire en rotation d'un pignon 35, et non pas du bras indicateur 30. Le pignon 35 est monté libre en rotation au voisinage du bras indicateur 30. Un bras de transmission 36 est monté solidaire en rotation du bras indicateur 30, sur l'axe 31. Il est terminé par un râteau 37 en prise avec le pignon 35.

On se réfère maintenant à la figure 6 qui illustre une vue de dessus d'une pièce d'horlogerie munie du dispositif de correction 1 selon les premier et deuxième modes de réalisation. Les aiguilles 16 sont mobiles au dessus d'un cadran 38, et l'anneau de quantième 14 est visible à travers un guichet 39. L'aiguille indicatrice du mode de correction 33 est mobile entre deux indications H (heure) et D (date), apposées sur le cadran 38 et correspondant aux positions de correction A et B.

Le fonctionnement du dispositif de correction 1 présenté en figures 4 à 6 diffère du fonctionnement du dispositif 1 présenté en figure 3, en ce que le mobile correcteur 10 est entraîné de la position de correction B à la position A, par le bras indicateur 30, sous l'action du ressort à lame 34, et non directement par le ressort à lame 29. De plus, la présence de l'aiguille indicatrice 33 permet d'indiquer le mode de correction sur le cadran 38. En effet, lorsque le mobile correcteur 10 passe de la position A à la position B sous l'action du bras sélecteur 21, le bras indicateur 30 est entraîné en rotation par l'intermédiaire de son extrémité 30a solidaire en déplacement avec le mobile correcteur 10. L'aiguille indicatrice 33 pivote de la position D (date) à la position H (heure), qu'elle soit solidaire en rotation avec le bras indicateur 30 ou entraînée par le bras de transmission 36. Inversement, lorsque le mobile correcteur 10 passe de la position B à la position A sous l'action du ressort à lame 34, l'aiguille indicatrice 33 pivote de la position H à la position D. L'utilisateur sait alors à tout moment s'il est en position de correction de la date ou de l'heure.

La figure 7 illustre un troisième mode de réalisation du dispositif de correction 1 selon l'invention. Cette variante est destinée à une pièce d'horlogerie dotée d'un mécanisme d'entraînement de l'anneau de quantième 14 spécifique. Ledit mécanisme ne sera pas décrit en détail car il est bien connu de l'homme de métier. Pour la compréhension de l'invention, on se bornera à mentionner que ce mécanisme d'entraînement comporte un doigt d'entraînement 40 monté sur une bascule 41. Le doigt 40 effectue trois tours en 24 heures, dont deux sont effectués à l'écart de la denture 15, et un en prise avec la denture 15. A cet effet, le mécanisme d'entraînement de l'anneau de quantième 14 commande le pivotement de la bascule 41 tous les trois tours.

Le dispositif de correction 1, associé à ce mécanisme d'entraînement spécifique, se distingue du dispositif décrit en figure 4 et 5, en ce que le bras indicateur 30 comporte une deuxième extrémité 30b muni d'un tenon 42 destiné à coopérer avec la bascule 41.

La figure 8 illustre une vue de dessus d'une pièce d'horlogerie munie de ce troisième mode de réalisation dispositif de correction 1 selon l'invention. Cette pièce d'horlogerie se différencie de la pièce d'horlogerie illustrée en figure 6, en ce qu'une troisième indication HD (hors date), voisine de l'indication D (date), est apposée sur le cadran 38.

Le fonctionnement de ce troisième mode de réalisation du dispositif de correction 1 selon l'invention se distingue du fonctionnement décrit précédemment en ce qu'il comporte une position intermédiaire référencée C sur la figure 7. Lorsque la bascule 41 pivote de manière à mettre le doigt 40 en prise avec la denture 15, elle pousse le bras indicateur 30 par l'intermédiaire du tenon 42. Le bras indicateur 30 pivote légèrement, entraînant le mobile correcteur 10 dans une position intermédiaire C, à l'écart de la denture 15 de l'anneau de quantième 14. Dans cette position, le mobile correcteur 10 tourne à vide si l'utilisateur tente de corriger la date. Cette fonction permet d'éviter d'endommager, voire de casser, le doigt d'entraînement 40 ou le doigt correcteur 12, si le dispositif de correction 1 est manipulé sans précaution pendant le changement de quantième. Lorsque la bascule 41 pivote de manière à écarter le doigt 40 de la denture 15, le bras indicateur 30 pivote à son tour dans le sens inverse, et le mobile correcteur 10 revient en prise avec la denture 15 sous l'action du ressort 34. La date peut à nouveau être corrigée.

Ainsi a été décrit un dispositif de correction 1 dont la capacité de correction est améliorée par rapport à un dispositif classique. Bien entendu, le dispositif de correction selon l'invention ne se limite pas aux modes de réalisation qui viennent d'être décrits et diverses modifications et variantes simples peuvent être envisagées par l'homme du métier sans sortir du cadre de l'invention tel que défini par les revendications annexées.
On notera, en particulier, que dans les modes de réalisation présentés, le mobile correcteur 10 est monté baladeur entre deux postions de correction A et B, par l'intermédiaire d'une bascule 9. En variante, le mobile correcteur 10 pourrait être monté solidaire d'un axe, monté lui-même baladeur le long d'une rainure en arc de cercle.

## Revendications

1. Dispositif de correction (1) pour pièce d'horlogerie munie d'un premier et d'un deuxième organe d'indication de temps (14, 16), comprenant :
- une tige de remontoir (2),
- un mobile correcteur (10) monté baladeur entre une première et une deuxième positions de correction (A, B), dans lesquelles ledit mobile (10) est en lien cinématique respectivement avec le premier et le deuxième organe d'indication de temps (14, 16), et
- des moyens (4) pour entraîner ledit mobile correcteur (10) à l'aide de la tige de remontoir (2),
dans lequel ledit dispositif (1) comprend encore un mécanisme de sélection de la position de correction, comportant :
- un bras sélecteur (21) monté pivotant, coopérant par une première extrémité (21a), avec ledit mobile correcteur (10) pour l'entraîner de la première position de correction (A) à la deuxième position de correction (B),
- un organe de positionnement angulaire (26) dudit bras sélecteur (21), et
- un organe de commande (27) dudit organe de positionnement angulaire (26), ledit organe de commande (27) étant indépendant de la tige de remontoir (2), ledit dispositif de correction étant **caractérisé en ce que** ledit mécanisme de sélection comprend encore un bras indicateur (30) monté pivotant, muni d'une première extrémité (30a) solidaire en déplacement avec le mobile correcteur (10), et agencé pour entraîner un organe indicateur de position (33) en rotation.

2. Dispositif selon la revendication 1, **caractérisé en ce que** ledit bras sélecteur (21) est muni d'une deuxième extrémité (21 b) coopérant avec ledit organe de positionnement angulaire (26) pour pivoter.

3. Dispositif selon la revendication 2, **caractérisé en ce que** ledit organe de positionnement angulaire (26) est monté pivotant et comprend au moins deux secteurs d'appui (26a, 26b), correspondant aux deux positions de correction (A, B) du mobile correcteur (10), lesdits secteurs d'appui (26a, 26b) étant agencés pour se présenter alternativement à ladite deuxième extrémité (21b) du bras sélecteur (21) lorsque ledit organe de positionnement (26) est actionné en pivotement par ledit organe de commande (27).

4. Dispositif selon l'une des revendications 1 à 3, **caractérisé en ce qu'**il comporte, en outre un organe élastique (25, 29, 34) agencé pour ramener, au moins indirectement, le mobile correcteur (10) de la deuxième position de correction (B), à la première position de correction (A).

5. Dispositif selon l'une des revendications 1 à 4, **caractérisé en ce que** ledit bras sélecteur (21) est monté en appui sur le mobile correcteur 10, par sa première extrémité (21 a).

6. Dispositif selon les revendications 4 et 5, **caractérisé en ce que** ledit organe élastique (29) est monté en appui sur ledit mobile correcteur (10) pour le ramener de la deuxième position de correction (B) à la première position de correction (A).

7. Dispositif selon l'une des revendications 1 à 6, **caractérisé en ce que** ledit organe indicateur de position (33) est monté solidaire en rotation avec ledit bras indicateur (30).

8. Dispositif selon l'une des revendications 1 à 6, **caractérisé en ce que** ledit bras indicateur (30) est solidaire en rotation avec un bras de transmission (36) muni d'un râteau (37), et **en ce que** ledit organe indicateur de position (33) est monté solidaire en rotation avec un pignon (35) agencé pour être actionné par ledit râteau (37).

9. Dispositif selon l'une des revendications précédentes **caractérisé en ce que** ledit organe élastique (34) est monté en appui sur ledit bras indicateur (30) de manière à ramener ledit mobile correcteur (10) de la deuxième position de correction (B) à la première position de correction (A).

10. Dispositif selon l'une des revendications précédentes, **caractérisé en ce que** ledit bras indicateur (30) est muni d'une deuxième extrémité (30b) dotée d'un tenon (42) destiné à coopérer avec une bascule (41).

11. Dispositif selon l'une des revendications 1 à 9, **caractérisé en ce que** ledit organe de positionnement angulaire (26) est une roue à colonnes.

12. Dispositif selon l'une des revendications 1 à 9, **caractérisé en ce que** ledit organe de positionnement angulaire (26) est une navette.

13. Dispositif selon l'une des revendications 1 à 6, **caractérisé en ce que** ledit mobile correcteur (10) est monté sur une bascule (9) montée pivotante entre lesdites deux positions de correction (A, B).

14. Dispositif selon l'une des revendications 1 à 6, **caractérisé en ce que** ledit mobile correcteur (10) est monté sur un axe mobile le long d'une rainure en arc de cercle.

15. Dispositif selon l'une des revendications précédentes, **caractérisé en ce que** ledit organe de commande (27) est un bouton poussoir.

## Claims

1. Correction device (1) for a timepiece provided with a first and a second time indicating member (14, 16), including:
- a winding stem (2),
- a corrector wheel set (10) slidably mounted between a first and a second correction position (A, B), in which said wheel set (10) is in kinematic connection respectively with the first and the second time indicating member (14, 16), and
- means (4) for driving said corrector wheel set (10) using the winding stem (2),
wherein said device (1) further includes a correction position selector mechanism, including:
- a a pivotably mounted selector arm (21), cooperating via a first end (21a), with said corrector wheel set (10) to drive said wheel set from the first correction position (A) to the second correction position (B).
- a member (26) for angularly positioning said selector arm (21), and
- a member (27) for controlling said angular positioning member (26), said control member (27) being independent of the winding stem (2), said correction device being **characterized in that** said selector mechanism further includes a pivotably mounted indicator arm (30), provided with a first end (30a), which moves integrally with the corrector wheel set (10), and arranged for driving a position indicator member (33) in rotation.

2. Device according to claim 1, **characterized in that** said selector arm (21) is provided with a second end (21b), which cooperates with said angular positioning member (26) so as to pivot.

3. Device according to claim 2, **characterized in that** said angular positioning member (26) is pivotably mounted and includes at least two support sectors (26a, 26b), corresponding to the two correction positions (A, B) of the corrector wheel set (10), said support sectors (26a, 26b) being arranged to appear alternately at said second end (21b) of the selector arm (21) when the pivoting of said positioning member (26) is activated by said control member (27).

4. Device according to any of claims 1 to 3, **characterized in that** it further includes an elastic member (25, 29, 34) arranged for returning, at least indirectly, the corrector wheel set (10) from the second correction position (B) to the first correction position (A).

5. Device according to any of claims 1 to 4, **characterized in that** said selector arm (21) is mounted to abut on the corrector wheel set (10) via the first end (21a) thereof.

6. Device according to claims 4 and 5, **characterized in that** said elastic member (29) is mounted to abut on the corrector wheel set (10) so as to return said wheel set from the second correction position (B) to the first correction position (A).

7. Device according to any of claims 1 to 6, **characterized in that** said position indicator member (33) is mounted to rotate integrally with said indicator arm (30).

8. Device according to any of claims 1 to 6, **characterized in that** said indicator arm (30) rotates integrally with a transmission arm (36) provided with a rack (37), and **in that** said position indicator member (33) is mounted to rotate integrally with a pinion (35) arranged to be activated by said rack (37).

9. Device according to any of the preceding claims, **characterized in that** said elastic member (34) is mounted to abut on said indicator arm (30) so as to return said corrector wheel set (10) from the second correction position (B) to the first correction position (A).

10. Device according to any of the preceding claims, **characterized in that** said indicator arm (30) is provided with a second end (30b), which has a stud (42) for cooperating with a lever (41).

11. Device according to any of claims 1 to 9, **characterized in that** said angular positioning member (26) is a column wheel.

12. Device according to any of claims 1 to 9, **characterized in that** said angular positioning member (26) is a navette.

13. Device according to any of claims 1 to 6, **characterized in that** said corrector wheel set (10) is mounted on a lever (9), which is pivotably mounted between said two correction positions (A, B).

14. Device according to any of claims 1 to 6, **characterized in that** said corrector wheel set (10) is mounted on an arbour that can move along a groove in the arc of a circle.

15. Device according to any of the preceding claims, **characterized in that** said control member (27) is a push-button.

## Patentansprüche

1. Korrekturvorrichtung (1) für ein die mit einem ersten und einem zweiten Zeitanzeigeorgan (14, 16) ausgerüstetes Zeitmessgerät, umfassend:
- eine Aufzugwelle (2),
- einen Korrekturdrehteil (10), der verschiebbar zwischen einer ersten und einer zweiten Korrekturposition (A, B), in denen dieser Drehteil (10) in kinematischer Verbindung mit dem ersten bzw. dem zweiten Zeitanzeigeorgan (14, 16) steht, montiert ist, und
- Mittel (4), um den Korrekturdrehteil (10) mit Hilfe der Aufzugwelle (2) anzutreiben,
wobei die Vorrichtung (1) noch einen Mechanismus zum Wählen der Korrekturposition aufweist, der folgende Elemente umfasst:
- einen schwenkbar montierten Wählerarm (21), der über ein erstes Ende (21a) mit dem Korrekturdrehteil (10) zusammenwirkt, um diesen Letzteren aus der ersten Korrekturposition (A) in die zweite Korrekturposition (B) anzutreiben,
- ein Organ (26) zur Winkeleinstellung des Wählerarms (21), und
- ein Organ (27) zur Steuerung des Winkeleinstellorgans (26), welches Steuerorgan (27) unabhängig von der Aufzugwelle (2) ist, wobei die Korrekturvorrichtung **dadurch gekennzeichnet ist, dass** der Wählmechanismus noch einen schwenkbar montierten Anzeigearm (30) umfasst, der mit einem ersten Ende (30a), das bei Verlagerung fest mit dem Korrekturdrehteil (10) verbunden ist, ausgerüstet ist und derart angeordnet ist, dass er ein Positionsanzeigeorgan (33) zur Drehung antreibt.

2. Vorrichtung nach Anspruch 1, **dadurch gekennzeichnet, dass** der Wählerarm (21) mit einem zweiten Ende (21b) ausgerüstet ist, das mit dem Winkeleinstellorgan (26) zusammenwirkt, um zu schwenken.

3. Vorrichtung nach Anspruch 2, **dadurch gekennzeichnet, dass** das Winkeleinstellorgan (26) schwenkbar montiert ist und wenigstens zwei Auflagesektoren (26a, 26b) umfasst, die den zwei Korrekturpositionen (A, B) des Korrekfurdrehteils (10) entsprechen, wobei diese Auflagesektoren (26a, 26b) derart vorgesehen sind, dass sie sich wechselweise gegenüber dem zweiten Ende (21b) des Wählerarms (21) platzieren, wenn das Einstellorgan (26) durch das Steuerorgan (27) zur Drehung angetrieben wird.

4. Vorrichtung nach einem der Ansprüche 1 bis 3, **dadurch gekennzeichnet, dass** sie ausserdem ein elastisches Organ (25, 29, 34) umfasst, das vorgesehen ist, um den Korrekturdrehteil (10) wenigstens indirekt aus der zweiten Korrekturposition (B) in die erste Korrekturposition (A) zurückzuführen.

5. Vorrichtung nach einem der Ansprüche 1 bis 4, **dadurch gekennzeichnet, dass** der Wählerarm (21) über sein erstes Ende (21a) aufliegend auf dem Korrekturdrehteil (10) montiert ist.

6. Vorrichtung nach den Ansprüchen 4 und 5, **dadurch gekennzeichnet, dass** das elastische Organ (29) aufliegend auf dem Korrekturdrehteil (10) montiert ist, um diesen Letzteren aus der zweiten Korrekturposition (B) in die erste Korrekturposition (A) zurückzuführen.

7. Vorrichtung nach einem der Ansprüche 1 bis 6, **dadurch gekennzeichnet, dass** das Positionsanzeigeorgan (33) drehungsfest mit dem Anzeigearm (30) montiert ist.

8. Vorrichtung nach einem der Ansprüche 1 bis 6, **dadurch gekennzeichnet, dass** der Anzeigearm (30) drehungsfest mit einem einen Rechen (37) aufweisenden Übertragungsarm (36) ist und dass das Positionsanzeigeorgan (33) drehungsfest mit einem Trieb (35) ist, der derart vorgesehen ist, dass er durch den Rechen (37) betätigt wird.

9. Vorrichtung nach einem der vorhergehenden Ansprüche, **dadurch gekennzeichnet, dass** das elastische Organ (34) aufliegend auf dem Anzeigearm (30) montiert ist, um den Korrekturdrehteil (10) aus der zweiten Korrekturposition (B) in die erste Korrekturposition (A) zurückzuführen.

10. Vorrichtung nach einem der vorergehenden Ansprüche, **dadurch gekennzeichnet, dass** der Anzeigearm (30) mit einem zweiten Ende (30b) ausgerüstet ist, das mit einem Stift (42) versehen ist, der dazu bestimmt ist, mit einer Wippe (41) zusammenzuwirken.

11. Vorrichtung nach einem der Ansprüche 1 bis 9, **dadurch gekennzeichnet, dass** das Winkeleinstellorgan (26) ein Säulenrad ist.

12. Vorrichtung nach einem der Ansprüche 1 bis 9, **dadurch gekennzeichnet, dass** das Winkeleinstellorgan (26) ein Schiffchen ist.

13. Vorrichtung nach einem der Ansprüche 1 bis 6, **dadurch gekennzeichnet, dass** der Korrekturdrehteil (10) auf einer Wippe (9) montiert ist, die schwenkbar zwischen den beiden Korrekturpositionen (A, B) montiert ist.

14. Vorrichtung nach einem der Ansprüche 1 bis 6, **dadurch gekennzeichnet, dass** der Korrekturdrehteil (10) auf einer längs einer kreisbogenförmigen Nut beweglichen Welle montiert ist.

15. Vorrichtung nach einem der vorhergehenden Ansprüche, **dadurch gekennzeichnet, dass** das Steuerorgan (27) ein Drücker ist.
